# DEMANDE DE BREVET EUROPEEN

(11) **EP 4 685 320 A1**
(43) Date de publication de la demande: **28.01.2026**
(21) Numéro de dépôt: 25187449.1
(22) Date de dépôt: 04.07.2025
(51) Int. Cl.: E05C 9/04, E05B 83/08, E05B 55/00, E05B 13/10

(54) **DISPOSITIF DE VERROUILLAGE DE BATTANT DE BETAILLERE**

(30) Priorité: 25.07.2024 BE 202405493
(71) Demandeur: Ets JOSKIN S.A., 4630 Soumagne (BE)
(72) Inventeur: JOSKIN, Victor, 4633 MELEN (Soumagne) (BE)
(74) Mandataire: AWA Benelux

(57) **Abrégé**

L'invention concerne un dispositif d'ouverture/fermeture et de verrouillage d'un battant de porte par entraînement d'une tringlerie verticale comprenant une tringle supérieure et une tringle inférieure, ledit dispositif comprenant un plateau de commande tournant et un levier de manutention, ledit plateau de commande comprenant une première boutonnière pour la liaison de la tringle supérieure et une seconde boutonnière pour la liaison de la tringle inférieure, un moyen de liaison mobile passant à travers chaque boutonnière permettant la liaison de chaque tringle à sa boutonnière respective, lesdites boutonnières étant de forme oblongue et préférentiellement arquée, et situées en symétrie par rapport au centre du plateau de commande et de manière substantiellement tangentielle à la zone périphérique du plateau de commande, le levier de manutention étant de forme substantiellement arquée et formé de deux parties substantiellement tangentielles l'une à l'autre, dont une première partie proximale solidaire du plateau de commande et une seconde partie distale comprenant une poignée, et le dispositif présentant trois positions :
- une position de fermeture semi-automatique dans laquelle, si la fermeture se situe du côté gauche du battant, la partie proximale du levier s'étend selon un angle de 0° dans un plan trigonométrique, la première boutonnière se situe dans un arc compris entre 90° et 180°, et la seconde boutonnière se situe dans un arc compris entre 270° et 0°, respectivement si la fermeture se situe du côté droit du battant de porte, la partie proximale du levier s'étend selon un angle de 180° dans un plan trigonométrique, la première boutonnière se situe dans un arc compris entre 0° et 90°, et la seconde boutonnière se situe dans un arc compris entre 180° et 270° ;
- une position d'ouverture, dans laquelle le plateau de commande est pivoté dans une première direction de sorte que la partie distale du levier soit située en dehors de la portée de rotation du battant de porte ;
- une position de verrouillage sécurisé dans laquelle le plateau de commande est pivoté dans une seconde direction, opposée à la première direction, à partir de la position de fermeture semi-automatique, et dans laquelle la position des boutonnières et des moyens de liaison mobile est fixe grâce à la position des boutonnières qui est substantiellement perpendiculaire à l'axe des tringles.

## Description

### Objet de l'invention

L'invention concerne un dispositif d'ouverture/fermeture de battant de porte, en particulier un dispositif destiné à un battant de porte intégré dans une structure de contention ou de canalisation de bestiaux et autres animaux, par exemple des bovins, équidés, ovins ou autres. Plus précisément, le dispositif permet d'ouvrir/fermer le battant de porte ainsi que de verrouiller celui-ci dans une position de sécurité.

La présente invention concerne également un module de transport de bestiaux, qu'il soit disposé sur un véhicule automoteur, sur un véhicule tracté de type remorque, ou encore porté sur plateau ou autre structure de transport, dont une structure de porte comporte un tel dispositif d'ouverture/fermeture de battant.

### Etat de la technique

Pour la simplicité de lecture, dans la suite de ce document, le terme "bétaillère" désignera génériquement tout module de transport de bestiaux et autres animaux, qu'il soit disposé sur un véhicule automoteur, sur un véhicule tracté de type remorque, ou encore porté sur plateau ou autre structure de transport, sans que ce terme générique ne limite en aucune façon le domaine d'application.

Considérant la finalité de transport, il est de convention que les termes « avant », « arrière », « gauche » et « droit » soient considérés par rapport au sens d'avancement du transport.

De manière générale, une bétaillère comprend une cage de transport obturée au moins à sa base, par un plancher ou tôle de fond, et sur ses quatre côtés par des parois. Le passage des animaux est organisé via une section ouvrante, le plus souvent prévue dans la paroi arrière, mais aussi parfois dans l'une des parois latérales de la bétaillère. Il peut également être ménagé une section ouvrante pour le passage d'un opérateur dans l'une des parois de la bétaillère.

Ces sections ouvrantes sont généralement constituées soit d'un plateau abattant autour d'un axe horizontal inférieur pour faire office de rampe d'accès ou pont de transfert, soit d'une structure constituée d'un ou deux ouvrants de porte montés chacun pivotant latéralement sur un bâti autour d'un axe vertical.

La littérature comprend un grand nombre de documents traitant du stress des animaux lorsqu'ils sont transportés, en particulier lorsqu'ils sont transportés au moyen d'une bétaillère. L'homme de métier qui fréquente les bestiaux et autres animaux sait que lors du déchargement, les bêtes transportées seront très nerveuses et auront tendance à se ruer hors de l'espace de transport dès son ouverture.

L'ouverture du passage des animaux à l'issue du transport, par exemple à l'arrivée en prairies en particulier après l'hiver lors de la première sortie du bétail, est donc une opération périlleuse. Une fois déverrouillée, la section ouvrante peut s'ouvrir brutalement et de manière intempestive sous l'action de poussée des animaux, avec les risques inhérents pour l'opérateur. Celui-ci peut être heurté plus ou moins violemment par la section ouvrante, ou encore se retrouver comprimé voire écrasé entre un ouvrant de porte battante et l'une des barrières qui sont fréquemment déployées sur les côtés de l'ouverture pour canaliser les animaux lors des opérations de chargement et de déchargement.

De même, lorsqu'il s'agit de ramener les animaux de la pâture, ceux-ci ne sont pas nécessairement enclins à se diriger docilement à l'intérieur de la bétaillère. Les mêmes barrières peuvent alors être utilisées pour canaliser le bétail. Certaines bêtes, plus timides ou craintives, peuvent aussi faire volte-face dans la bétaillère dans un effort brusque pour en ressortir, avant que l'opérateur ait pu verrouiller le passage. Le risque de l'opérateur est alors le même : être violemment heurté par la section ouvrante poussée par la bête, et/ou encore se retrouver comprimé voire écrasé entre un ouvrant de porte battante et l'une des barrières.

Étonnement, alors qu'il s'agit d'un thème très actuel sur lequel tous les organismes de sécurité du travail attirent une attention particulière, l'inventeur n'a pas trouvé de document traitant spécifiquement de cette problématique de sécurité.

Le document FR3057007 propose un dispositif télescopique disposé entre l'ouvrant de porte et le bâti de bétaillère. Ce document divulgue un coulisseau comportant un ergot de verrouillage précontraint qui glisse dans une tringle dotée, sur sa longueur, de plusieurs orifices d'indexation dans lesquels peut s'engager ledit ergot pour assurer un réglage d'ouverture de porte ; mais l'opérateur doit tirer manuellement l'ergot de verrouillage pour le désengager des orifices d'indexation du coulisseau afin d'ouvrir ou de fermer l'ouvrant de porte, et doit le relâcher pour verrouiller la voie d'ouverture recherchée. Pendant tout ce temps, l'opérateur se trouve d'un côté de l'ouvrant de porte : le bétail qui se trouve de l'autre côté et qu'il ne voit pas est susceptible de pousser ou repousser brutalement l'ouvrant, lequel peut alors heurter ou écraser ledit opérateur.

Un autre dispositif bien connu d'ouverture/fermeture d'un battant de porte destiné à un cadre de porte comprenant des trous de verrouillage, ledit battant étant considéré comme étant l'espace compris à l'intérieur des limites internes du cadre de porte, comprend un dispositif de commande avec un levier permettant, en utilisation, de déplacer le battant de porte et d'entraîner une tringlerie verticale comprenant une tringle inférieure et une tringle supérieure, chacune actionnant un verrou à son extrémité distale. Chaque verrou y est muni d'un ressort de rappel et d'un pêne lié à la tringle respective. En position de repos, le ressort de rappel maintient le pêne en partie hors du périmètre du battant de porte, lesdits pênes étant, lorsque le battant de porte est fermé, en correspondance avec les trous de gâche du cadre de porte.

Le dispositif de commande qui nous intéresse comprend un plateau de connexion en prolongation du levier permettant de relier chaque tringle au levier afin de les mettre en mouvement. Le plateau de connexion comprend deux boutonnières oblongues, dans lesquelles sont respectivement connectées les deux tringles au moyen d'un ergot de liaison traversant chacun l'une des boutonnières, de sorte que, en utilisation, le déplacement dans une première direction du levier engendre le déplacement des ergots de liaison afin de déplacer chaque tringle et faire passer les tiges de verrou d'une position de fermeture automatique à une position d'ouverture du battant de porte, et vice versa, Le dispositif d'ouverture fermeture se trouve dans une position dite de fermeture automatique lorsque les pênes distales dépassent au moins en partie le périmètre du battant de porte, les ergots étant situés à une extrémité de leur boutonnière respective et libres de s'y déplacer vers l'extrémité opposée grâce à la position des boutonnières. Ainsi au passage du carter de gâche, les pênes, avantageusement pourvus d'une extrémité biseautée ou arrondie, se rétractent avant de s'enficher dans les trous de gâche. À l'inverse, le dispositif d'ouverture fermeture se trouve dans une position dite d'ouverture lorsque les pênes sont rétractés en dedans du périmètre du battant de porte, le battant pouvant alors pivoter librement.

Ce principe de fermeture semi-automatique via dispositif de plateau de commande tournant pourvus d'orifices oblongs se retrouve par exemple dès 1920 dans DE375926 pour le domaine des transports routiers, ferroviaires et autres. On le trouve aussi dans le domaine des portes piétonnes, par exemple EP1766169, dans la fixation de superstructures, par exemple US 2022/0251888, ou même pour des capotages d'ordinateur, par exemple US11570926.

Dans le domaine des portes battantes à l'arrière des remorques routières, US3953061 propose un dispositif de fermeture largement similaire à ceci près que les orifices de liaison oblongs sont disposés non pas dans le plateau tournant, mais bien à l'extrémité proximale des tringles, et que le levier de commande actionne simultanément un disque excentrique coaxial. Dans une des trois positions du levier, la partie excentrée de ce disque est tournée à l'arrière du battant voisin, en sorte que ce dernier est pris entre le disque et le rebord externe du premier battant. Cette position est dite de verrouillage complet (« full locked »).

### Buts de l'invention

La présente invention a pour but principal d'équiper le dispositif de commande à plateau tournant d'ouverture / fermeture d'un battant de porte d'un dispositif garantissant la sécurité de l'opérateur lors de son ouverture et fermeture. En particulier, le dispositif de la présente invention a pour but d'offrir une commande d'ouverture aisée en dehors des zones dangereuses pour l'opérateur, ainsi que d'un verrouillage de sécurité ou de transport qui permette de sécuriser totalement la fermeture de la bétaillère contre les poussées brutales des gros bestiaux ou contre les cahots de roulage, susceptibles les uns comme les autres de désengager les verrous du dispositif. En effet, en position de fermeture, la puissance de certains bestiaux s'arc-boutant contre le battant pour tenter de s'échapper est susceptible de faire sauter le verrou des bétaillères de l'art antérieur, malgré l'insertion des pênes dans les gâches. La même problématique peut également être causée par les cahots de roulage qui peuvent déformer la superstructure au point que les pênes sortent des gâches. Trop d'accidents dans le monde agricole en témoignent. En général, afin de prévenir pareil accident, les bétaillères pourvues d'un dispositif de l'art antérieur accueillent fréquemment aussi une barre de verrouillage externe s'enfichant dans deux crochets latéraux. On imagine aisément l'impact de pareil accident durant le roulage sur la santé du bétail. Mais l'instant critique du point de vue humain, c'est celui où l'opérateur actionne la poignée pour déverrouiller le battant au déchargement. Comme expliqué plus haut, l'opérateur risque d'être violemment frappé et/ou projeté en arrière par le battant qui s'ouvre brusquement et violemment sous la poussée du bétail. Les assurances agricoles recensent bon nombre de cas d'accidents de ce type, qui pourront être évités grâce au dispositif de la présente invention.

L'enjeu du dispositif selon la présente invention est également de fournir le dispositif le plus simple à mettre en œuvre et le moins onéreux, ainsi qu'avec un encombrement minimal.

### Principaux éléments caractéristiques de l'invention

Un premier aspect de la présente invention se rapporte à un dispositif d'ouverture/fermeture et de verrouillage d'un battant de porte par entraînement d'une tringlerie verticale comprenant une tringle supérieure et une tringle inférieure, ledit dispositif comprenant un plateau de commande tournant et un levier de manutention, ledit plateau de commande comprenant une première boutonnière pour la liaison de la tringle supérieure et une seconde boutonnière pour la liaison de la tringle inférieure, un moyen de liaison mobile passant à travers chaque boutonnière permettant la liaison de chaque tringle à sa boutonnière respective, lesdites boutonnières étant de forme oblongue et préférentiellement arquée, et situées en symétrie par rapport au centre du plateau de commande et de manière substantiellement tangentielle à la zone périphérique du plateau de commande, le levier de manutention étant de forme substantiellement arquée et formé de deux parties substantiellement tangentielles l'une à l'autre, dont une première partie proximale solidaire du plateau de commande et une seconde partie distale comprenant une poignée, et le dispositif présentant trois positions :
- une position de fermeture semi-automatique dans laquelle, si la fermeture se situe du côté gauche du battant, la partie proximale du levier s'étend selon un angle de 0° dans un plan trigonométrique, la première boutonnière se situe dans un arc compris entre 90° et 180°, et la seconde boutonnière se situe dans un arc compris entre 270° et 0°, respectivement si la fermeture se situe du côté droit du battant de porte, la partie proximale du levier s'étend selon un angle de 180° dans un plan trigonométrique, la première boutonnière se situe dans un arc compris entre 0° et 90°, et la seconde boutonnière se situe dans un arc compris entre 180° et 270° ;
- une position d'ouverture, dans laquelle le plateau de commande est pivoté dans une première direction de sorte que la partie distale du levier soit située en dehors de la portée de rotation du battant de porte ;
- une position de verrouillage sécurisé dans laquelle le plateau de commande est pivoté dans une seconde direction, opposée à la première direction, à partir de la position de fermeture semi-automatique, et dans laquelle la position des boutonnières et des moyens de liaison mobile est fixe grâce à la position des boutonnières qui est substantiellement perpendiculaire à l'axe des tringles.

Selon des formes d'exécution préférées de l'invention, le dispositif comprend en outre l'une des caractéristiques suivantes, ou une combinaison appropriée de celles-ci :
- les parties proximale et distale du levier de manutention forment un angle égal ou supérieur à 90° ;
- l'orientation de la partie distale du levier de manutention indique le sens de traction correspondant à la première direction d'ouverture du dispositif ;
- le levier est muni d'un sélecteur avec une goupille de blocage pointant du côté du battant et pouvant se loger dans un orifice de verrouillage de sécurité ou un orifice de fermeture automatique prévu dans un secteur arqué fixe le long duquel pivote le levier ;
- les extrémités proximales des tringles inférieure et supérieure sont déportées de leur axe et présentent une forme de chicane ou zigzag ;
- la partie distale de chaque tringle est constituée d'une tige plate s'enfichant dans un créneau réservé dans la tige de verrou avec un élément de fixation traversant la tige plate et la tige de verrou au niveau du créneau, permettant la liaison pivotante de chaque tringle à la tige de verrou respective ;
- la tige de verrou s'insère dans deux paliers coulisseaux entre lesquels ladite tige de verrou est ceinte du ressort de rappel et d'une rondelle s'appuyant sous l'effet du ressort contre une goupille logée dans un alésage traversant la tige de verrou dans sa partie distale.

Un autre aspect de l'invention se rapporte à une porte comprenant un ou plusieurs battants de porte ainsi qu'un cadre de porte, et un dispositif d'ouverture/fermeture et de verrouillage selon l'invention. La porte peut comprendre une gâche avec section d'approche déflectrice apposée par fixation quelconque par-dessus les trous du cadre de porte correspondants aux verrous.

Un troisième aspect de l'invention se rapporte à un module de transport de bestiaux et autres animaux, qu'il soit disposé sur un véhicule automoteur, sur un véhicule tracté de type remorque, ou encore porté sur plateau ou autre structure de transport, génériquement nommée "bétaillère", caractérisé en ce qu'il comprend une porte avec un dispositif d'ouverture/fermeture et de verrouillage selon l'invention.

### Brève description des figures

Des exemples de réalisation suivant l'invention sont décrits par la suite avec plus de détails à l'aide des figures annexées.

Pour rappel, par convention, pour les besoins de la description de ces figures, les termes « avant », « arrière », « gauche » et « droit », de même que les nombres ordinaux, sont considérés par rapport au sens de marche de la bétaillère, les éléments examinés séparément devant être considérés dans leur position normale au sein de la bétaillère complète. De manière similaire, les éléments structuraux tels des poutres seront qualifiés de longitudinaux et transversaux s'ils sont positionnés dans le sens de la marche, respectivement dans le sens parallèle et perpendiculaire au sens de la marche.
La Figure 1 montre une perspective d'une porte arrière de bétaillère comprenant un exemple de dispositif d'ouverture/fermeture selon l'invention, la porte arrière étant détachée de la bétaillère sur laquelle elle peut être montée.
La Figure 2 montre une vue éclatée d'un battant de porte de bétaillère comprenant un exemple de dispositif d'ouverture/fermeture selon l'invention.
La Figure 3 montre une vue éclatée d'un verrou d'un exemple de dispositif d'ouverture/fermeture selon l'invention.
La Figure 4 montre une vue éclatée d'un dispositif d'ouverture/ fermeture à plateau de commande tournant selon l'invention.
La Figure 5 montre une perspective du verrou de la Figure 3, lorsque le dispositif d'ouverture/fermeture est positionné en position ouverte.
La Figure 6 montre une perspective du verrou de la Figure 3, lorsque le dispositif d'ouverture/fermeture est positionné en position de fermeture automatique ou de verrouillage de sécurité.
La Figure 7 montre une perspective du dispositif d'ouverture/ fermeture à plateau de commande tournant de la Figure 4 en position d'ouverture.
La Figure 8 montre une perspective du dispositif d'ouverture/ fermeture à plateau de commande tournant de la Figure 4 en position de fermeture automatique.
La Figure 9 montre une perspective du dispositif d'ouverture/ fermeture à plateau de commande tournant de la Figure 4 en position de verrouillage de sécurité.

### Description générale de l'invention

Pour remédier aux inconvénients de l'état de la technique, la présente invention propose un dispositif d'ouverture/fermeture et de verrouillage pour un battant de porte monté pivotant autour d'un axe vertical. La porte complète peut être composée d'un seul ou de deux battants compris dans un cadre de porte avec une traverse inférieure et une traverse supérieure. Le battant est composé d'un panneau (plein ou non), comprenant deux bords verticaux, l'un d'eux étant relié au cadre de porte par des moyens permettant son pivotement, tel que des charnières ou gonds par exemple. Dans la suite de la description, le bord du côté des charnières est nommé « bord dormant » et le bord situé du côté opposé est nommé « bord ouvrant ». Comme il est d'usage, le battant de porte est en position fermée lorsque l'ensemble de ses bords sont contre le cadre porte, et le battant de porte est en position ouverte lorsque le bord ouvrant n'est pas en contact avec le cadre de porte.

Le dispositif d'ouverture/fermeture est composé d'une tringlerie verticale mobile disposée sur le bord ouvrant de chaque battant de porte. Les extrémités distales supérieure et inférieure de la tringlerie peuvent s'engager chacune dans un trou de verrouillage ménagé respectivement dans la traverse supérieure et la traverse inférieure du cadre de porte. Un petit plateau curseur oblique (une gâche par exemple) est prévu sur chaque traverse, surplombant la tringlerie pour accompagner le déplacement de celle-ci dans les trous de verrouillage.

Deux paliers de guidage sont prévus dans la région terminale du bord ouvrant du battant. Chacune des extrémités distales de la tringlerie traverse les paliers de guidage. Entre ces deux paliers, chaque tringle est entourée d'un ressort spiral et traversée d'une goupille, une rondelle étant de préférence disposée entre le ressort et la goupille autour de la tringle pour réaliser un dispositif d'arrêt.

Ladite tringlerie verticale est divisée en une tringle supérieure et une tringle inférieure. Celles-ci comportent avantageusement chacune de leur côté proximal, à savoir du côté opposé aux traverses du cadre de porte, une section terminale déportée par rapport à leur axe principal, formant une chicane. Ces sections terminales sont liées à un dispositif de commande, de préférence pivotant autour d'un point fixe du battant de porte, et de préférence à une hauteur adaptée à la commande manuelle d'un opérateur.

Le dispositif de commande comprend un levier de commande avec une poignée et un plateau de connexion pour relier le dispositif de commande aux tringles. Le plateau de connexion constitue la partie terminale du levier à l'opposé de la poignée de commande et est lié au battant de manière pivotante autour d'un axe de rotation central. La liaison des deux tringles avec le levier se fait à l'aide du plateau de connexion qui est muni de deux boutonnières de forme oblongue à travers lesquelles sont réalisées les liaisons mobiles respectives des tringles supérieure et inférieure, à l'aide de deux ergots de liaison. Les deux boutonnières ont une position substantiellement tangentielle à un même cercle fictif autour de l'axe de rotation du plateau. De préférence, elles sont avantageusement de forme arquée.

De manière préférée, le levier de commande est formé de deux parties substantiellement tangentielles l'une à l'autre dont une première partie proximale est solidaire du plateau de commande et une seconde partie distale comprend une poignée. La forme du levier, substantiellement arquée, mais qui peut aussi être réalisée en courbe, arc angulaire, arc en mitre, ou forme angulaire, présente de préférence encore un angle supérieur ou égal à 90° entre ses parties proximales et distales. Le levier comprend un sélecteur avec une goupille de blocage permettant de maintenir le plateau dans différentes positions autour de son axe de rotation. La rotation du levier permet de cette manière de modifier la disposition des boutonnières, engendrant un déplacement des tringles inférieure et supérieure pour finalement ouvrir, fermer ou verrouiller le battant de porte. Pour ce faire, une glissière de commande est prévue au contact du levier de commande, de préférence derrière celui-ci, entre le levier et le battant de porte, et fixée à ce dernier. La glissière est munie de deux orifices dans lesquels peuvent venir se loger la goupille de blocage du levier de commande, en fonction de la position désirée. Cette glissière est de préférence arquée afin de suivre la rotation du levier de commande, et soudée au battant. La goupille de blocage traverse le levier et est enserrée dans ce dernier, doté, du côté opposé au battant, d'un dispositif de traction assurant une bonne prise en mains. Cette goupille se bloque automatiquement dans les deux orifices prévus dans la glissière, permettant un blocage automatique du levier de commande aux deux points de rotation du levier correspondant aux deux orifices de la glissière. Pour débloquer le dispositif de commande afin de modifier la position angulaire du levier, l'opérateur tire simultanément sur le sélecteur et sur le levier dont la longueur assure une certaine flexibilité. Alternativement, on pourrait aussi prévoir un ergot mobile précontraint par un ressort.

La disposition des boutonnières sur le plateau de connexion est précisément étudiée pour offrir trois positions opérationnelles du plateau : une position d'ouverture lorsque la goupille de blocage est écartée des deux orifices, le levier étant pivoté complètement dans la direction indiquée par sa poignée, une position de fermeture automatique où la goupille de blocage est engagée dans un orifice de fermeture de la glissière, correspondant à l'orifice central, et une position de verrouillage de transport où la goupille de blocage est engagée dans un orifice de verrouillage de la glissière , correspondant à l'autre orifice . C'est la position des boutonnières, orientées en fonction de la rotation du plateau de connexion, qui détermine ces positions.

La localisation relative des boutonnières et du levier est telle que lorsque, dans un plan trigonométrique, la partie proximale du levier s'étend selon un angle de 0°, la première boutonnière qui accueille la tringle supérieure se situe dans un arc compris entre 90° et 180°, et la seconde boutonnière accueillant la tringle inférieure se situe dans un arc compris entre 270° et 0°. Cette position de rotation du plateau tournant correspondant à la position de fermeture semi-automatique.

Lorsque le plateau de connexion est amené par le levier en position d'ouverture, la rotation des boutonnières produit, via les ergots de liaison, une traction sur les tringles en direction de leurs extrémités proximales, et donc modifie la position de leurs extrémités distales en sorte de les extraire de leur trou de verrouillage dans les traverses du cadre de la porte. Le battant de porte peut alors librement pivoter. Sur le plan trigonométrique, la partie proximale du levier s'étend alors selon un angle tendant vers 90°, la première boutonnière qui accueille la tringle supérieure se situe dans un arc compris entre 180° et 270°, et la seconde boutonnière accueillant la tringle inférieure se situe dans un arc compris entre 0° et 90°. Les ergots de liaisons des tringles sont positionnés à butée de leur boutonnière respective, et sont ainsi forcés à se déplacer vers un plan horizontal commun avec l'axe de rotation du levier, ce qui a pour effet d'extraire les extrémités distales de tringlerie de leur trou de verrouillage.

La forme et la configuration spécifiques du levier permettent de le manipuler depuis une zone non ouvrante, préservant ainsi l'opérateur de la brusque réaction du bétail : la poignée du levier est amenée d'une position verticale vers une position quasi horizontale orientée vers le bord ouvrant du battant de porte et en dehors de la portée de rotation du battant de porte.

En position de fermeture automatique, lorsque sur le plan trigonométrique, comme expliqué ci-avant, la partie proximale du levier s'étend alors selon un angle de 0°, la première boutonnière qui accueille la tringle supérieure se situant dans un arc compris entre 90° et 180°, et la seconde boutonnière accueillant la tringle inférieure se situant dans un arc compris entre 0° et 270°, l'ergot de liaison de tringle supérieure est à butée supérieure dans sa boutonnière, et celui de tringle inférieure à butée inférieure dans la sienne. Lorsque que le battant de porte est poussé vers le cadre de porte, les boutonnières permettent aux éléments de liaison de se déplacer vers le plan horizontal commun avec l'axe de rotation du plateau. Ceci permet aux tringles supérieure et inférieure de respectivement s'abaisser et se relever lorsqu'elles passent sur le plateau curseur oblique précédant les trous de verrouillage. Ce faisant, les ressorts de rappel des tringles sont comprimés. Dès que les extrémités distales des tringles parviennent au droit des trous de verrouillage, les ressorts se libèrent ramenant les ergots de liaisons centraux en position de départ dans leur boutonnière. Ceci a pour effet d'engager les extrémités distales des tringles dans les trous de verrouillage, sans qu'elles puissent s'en extraire parce que la position du levier est bloquée sur la glissière de commande au moyen de la goupille de blocage, dans l'orifice de fermeture automatique.

Pousser le battant de porte comme pour « claquer la porte » suffit ainsi à l'arrêter en position fermée, sans devoir effectuer une commande manuelle complémentaire dans une zone à risque : sans cet engagement automatique bilatéral des extrémités de tringle dans les trous de verrouillage, le bétail pourrait encore brusquement pousser la porte et blesser l'opérateur.

La troisième position du plateau de connexion est la position de verrouillage de sécurité, qui permet de sécuriser totalement la fermeture tant contre la charge furieuse du bétail que durant les déplacements, lorsque les cahots de roulage sont susceptibles de désengager les verrous en forçant sur les ressorts de rappel aux extrémités des tringles, ressorts qui avec le temps, peuvent aussi voir leur force de pression s'éroder.

Dans cette position de verrouillage de transport, toujours à considérer le plan trigonométrique, la partie proximale du levier s'étend alors selon un angle tendant vers 270°, la boutonnière qui accueille la tringle supérieure se situe dans un arc compris entre 45° et 135°, et la boutonnière accueillant la tringle inférieure se situant dans un arc compris entre 225° et 315°. L'ergot de liaison de la tringle supérieure se trouve alors à butée de la boutonnière supérieure côté 135°, celui de la tringle inférieure à butée de la boutonnière inférieure côté 315°. Dans ces positions, compte tenu de la forme déportée des sections terminales des tringles liées au plateau de connexion et du blocage du levier sur la glissière de commande via la goupille de blocage dans l'orifice de verrouillage, tout mouvement de la tringlerie est impossible : la fermeture est totalement sécurisée. Les boutonnières étant approximativement à l'horizontale, cela empêche un mouvement vertical des ergots et donc des tringles.

La description qui précède concerne un battant de porte dont l'axe pivot se situe à droite. Le lecteur averti comprendra que pour un panneau dont l'axe pivot se situe à gauche, une vue miroir doit être effectuée sur les composants pertinents du dispositif de commande. Il tombe également sous le sens que la configuration du dispositif peut être inversée pour effectuer une traction d'ouverture vers le bas.

### Description d'une forme d'exécution préférée de l'invention

La Figure 1 montre une porte 1 destinée à être fixée au moyen d'un dispositif de charnières quelconque sur le cadre 2 arrière d'une bétaillère dont seule la partie postérieure est figurée en traits discontinus. La porte 1 est destinée à obturer la baie arrière de la bétaillère durant les déplacements et à livrer le passage au bétail durant les opérations de chargement et déchargement.

Dans l'exemple illustré, la porte 1 est constituée de deux battants : un battant gauche 3 et un battant droit 4, l'un étant une symétrie à axe vertical de l'autre. Bien entendu, l'invention concerne tout autant une porte constituée d'un seul battant.

Chaque battant 3 ou 4 comporte le long de son côté ouvrant une tringlerie verticale 5 logée dans un carénage 6 et commandée par un dispositif de commande 7. Pour le verrouillage, la tringlerie 5 respective du battant 3 ou 4 concerné étend, comme expliqué plus loin, ses extrémités distales inférieure et supérieure à travers des trous pratiqués (mais non représentés) dans le cadre 2, avantageusement renforcés d'une gâche 8 fixée de manière quelconque et sur laquelle les extrémités de tringlerie 5 pourront glisser, aidées notamment par la partie inclinée de la gâche 8. Dans l'exemple illustré, cette gâche 8 est prévue pour deux battants ; l'homme de l'art aura tôt fait de l'adapter pour une porte à simple battant.

La Figure 2 illustre le mécanisme de l'invention au moyen du seul battant droit 4 dont le carénage 6 a été écorché. La tringlerie verticale 5 est composée d'une tringle inférieure 9 et d'une tringle supérieure 10. Leurs extrémités distales, à savoir celles dirigées vers le cadre 2, sont chacune pourvues d'un verrou 11 dont le détail sera mieux illustré en Figure 3. Leurs extrémités proximales sont déportées par rapport à l'axe de tringlerie, offrant une forme géométrique en chicane, autrement dit une forme en zigzag, et sont liées au dispositif de commande 7, ici muni d'une poignée de confort 12 et dont l'agencement et le fonctionnement seront expliqués dans le cadre de la Figure 4. La forme en zigzag des extrémités proximales des tringles 9 et 10 garantit une amplitude maximisée de leur déplacement au long de la course du dispositif de commande 7 malgré les dimensions compactes du carénage 6.

La Figure 3 détaille le verrou 11 disposé à l'extrémité distale des tringles supérieure 9 et inférieure 10 dirigées vers le cadre 2. Les Figures 5 et 6 illustrent le verrou quand le dispositif est en position ouverte et fermée respectivement. Le carénage 6 est muni à chacune de ses extrémités distales de deux paliers coulisseaux 13 à travers lesquels est insérée une tige de verrou 14. La tige de verrou 14 est pourvue d'un alésage 15 dans sa partie distale. Dans l'espace situé entre les paliers coulisseaux 13, la tige 14 est ceinte d'une rondelle 16 et d'un ressort 17 de type adapté, par exemple un ressort spirale, et de longueur égale ou supérieure à la distance séparant les paliers 13. La partie proximale de la tige de verrou 14 est liée à la partie distale de la tringle 9 ou 10, à l'aide d'un élément de liaison quelconque 18. Par exemple, la partie distale de chaque tringle 9, 10 peut être constituée d'une tige plate s'enfichant dans un créneau réservé dans la tige de verrou 14, avec l'élément de liaison quelconque 18 traversant la tige plate et la tige de verrou 14 au niveau de ce créneau, permettant une liaison en pivot de la tringle 9, 10 à la tige de verrou 14 pour transformer le mouvement des tringles 9 et 10, similaire à celui d'une bielle, en un mouvement rectiligne vertical évitant de désaxer les tiges de verrou 14. Un moyen de rétention adapté, par exemple une goupille 19, est insérée dans l'alésage 15 avant le palier coulisseau 13 d'extrémité. Cet assemblage a pour effet de maintenir une pression sur les tiges de verrou 14 pour les pousser vers le cadre 2, comme représenté sur la Figure 6.

La Figure 4 détaille le dispositif de commande 7 des verrous 11. Les Figures 7 et 8 illustrent le dispositif de commande quand le dispositif d'ouverture/fermeture est respectivement en position d'ouverture et de fermeture semi-automatique. La figure 9 illustre le dispositif de commande quand le dispositif d'ouverture/fermeture est en position de verrouillage de sécurité. Le battant de porte 4 est pourvu d'un secteur arqué 20 évidé en son centre et d'un palier de rotation 21 situé dans la zone centrale évidée. Le secteur arqué 20 est muni, de préférence dans sa partie basse, d'un orifice de verrouillage 22 et, de préférence dans sa partie médiane, d'un orifice de fermeture automatique 23. Le dispositif de commande 7 comprend un levier de commande 24 avec une partie distale et une partie proximale formant un arc, d'angle de préférence supérieur ou égal à 90°, la partie distale comprenant une poignée 12, et la partie proximale se prolongeant par un plateau de connexion 29. L'extrémité du levier 24, à savoir le plateau de connexion 29 qui est de préférence de forme circulaire, est disposé sur et en contact avec le palier de rotation 21, et est doté d'une buselure centrale 25 et de deux boutonnières, de préférence arquées 26, et de préférence situées à l'approche de sa périphérie. La fixation du levier 24 sur le palier de rotation 21 est réalisée au moyen d'une quincaillerie appropriée, par exemple un ensemble boulons-écrous-rondelles, traversant à la fois le palier de rotation 21 et la buselure centrale 25 de manière à les enserrer sans empêcher la rotation de l'un par rapport à l'autre. Pour une ergonomie et une sécurité améliorée, l'extrémité de commande du levier 24 située du côté de la poignée 12 est déportée d'une manière quelconque, par exemple par pliage, à distance du battant 4 pour éviter de le heurter pendant la commande. Le levier 24 est encore pourvu, peu avant son déport, d'un sélecteur avec une goupille de blocage 27 dont une extrémité traverse le levier 24 pour se loger dans un des orifices de verrouillage 22 ou de fermeture automatique 23.

Les extrémités proximales déportées des tringles 9 et 10 sont liées au plateau de connexion 29 du levier 24 au moyen d'un artifice quelconque 28, ici un ensemble boulon-écrou-rondelles nommé « ergot de liaison ». Chaque ergot de liaison 28 est logé dans la boutonnière 26 correspondant au déport des extrémités proximales, de manière à pouvoir s'y déplacer. Dans l'exemple illustré sur la Figure 4, la tringle inférieure 9 dont l'extrémité est déportée vers la droite est liée dans la boutonnière 26 droite; la tringle supérieure 10, déportée vers la gauche, est liée dans la boutonnière 26 gauche, de sorte que la rotation du levier 24 entraîne une amplitude maximisée de déplacement des tringles 9 et 10.

La position des boutonnières 26 est spécifiquement étudiée pour que la commande du levier 24 soit possible en se tenant à gauche du battant droit 4, en dehors du possible pivotement brusque de celui-ci sous la poussée du bétail à décharger, et pour que, lorsque la goupille 27 est logée dans l'orifice de fermeture automatique 23, l'ergot de liaison 28 se situe à l'extrémité de la boutonnière 26 correspondant à la tringle liée : à l'extrémité inférieure de la boutonnière 26 droite pour la tringle inférieure 9, à l'extrémité supérieure de la boutonnière 26 gauche pour la tringle supérieure 10.

Ainsi, le sélecteur avec sa goupille 27 étant logée dans l'orifice de fermeture automatique 23, lorsque le battant 4 est poussé vers le cadre de porte 2 et que les tiges de verrou 14 des tringles inférieure 9 et supérieure 10 glissent sur la partie incurvée des gâches 8, les tiges de verrou 14 vont se rétracter dans le carénage 6, comprimant leur ressort 17 respectif et repoussant en même temps les tringles 9 et 10 dont l'extrémité proximale se déplace dans les boutonnières 26. Une fois que les tiges de verrou 14 ont franchi la partie incurvée des gâches 8, elles vont être repoussées sous l'action des ressorts 17 dans le trou des gâches 8 et à travers ceux-ci dans les trous de verrouillage du cadre de porte 2. Les tringles 9 et 10 suivent le mouvement et leur ergot de liaison 28 reprend la position de départ dans les boutonnières 26. La fermeture de la porte est automatiquement effectuée, sans que le bétail entrant puisse la repousser avant l'opération complémentaire de verrouillage de sécurité caractéristique de l'invention.

Il est en effet important également de pouvoir verrouiller totalement la fermeture, afin d'éviter que les cahots de roulage ou les coups de butoir furieux d'un bétail nerveux entraînent un déplacement des tringles 9 et 10. A cet effet, le dispositif de l'invention peut être placé dans une troisième position, dite de verrouillage de sécurité. Pour ce faire, l'opérateur écarte le levier 12 du plan du battant 4, jouant sur la flexibilité de son design, pour libérer la goupille du sélecteur 27, puis le tourne dans le sens opposé à la direction de la poignée 12 jusqu'à insérer la goupille 27 du sélecteur dans l'orifice de verrouillage 22. Ce faisant, les boutonnières 26 pivotent jusqu'à une position substantiellement horizontale sur le plan trigonométrique où les ergots de liaison 28 sont calés à l'extrémité opposée des boutonnières 26. La position substantiellement horizontale de celles-ci, assistée par l'insertion de la goupille 27 du sélecteur bloquée dans le l'orifice de verrouillage 22, interdit alors tout mouvement des tringles 9 et 10. Le dispositif d'ouverture/fermeture se trouve dans une position de verrouillage de sécurité lorsque les ergots de liaisons 28 dépassent au moins partiellement du périmètre du battant de porte 3, 4 et lorsque la position des boutonnières 26 empêche le mouvement des ergots 28 dans celles-ci, bloquant le battant de porte 2 dans une position fermée, identique à la position de fermeture automatique, à ceci près que les tringles 9 et 10 sont alors bloquées. En effet, l'orientation des boutonnières dans une position substantiellement horizontale sur le plan trigonométrique empêche le mouvement vertical des ergots 28 et des tringles 9 et 10.

Pour ouvrir la porte en libérant le battant droit 4, l'opérateur écarte également le levier 24 du plan du battant 4 pour libérer le sélecteur 27, puis tourne le levier 24 dans le sens suggéré par l'orientation de la poignée 12 jusqu'à fin de course, la poignée 12 venant en position sensiblement horizontale : l'opérateur étant alors positionné en sécurité à l'abri du battant gauche 3 toujours verrouillé, une poussée intempestive du bétail sur le battant 4 lui fera naturellement lâcher prise et retirer sa main à l'abri du battant gauche 3.

Dans ce mouvement du levier 24, les boutonnières 26 pivotent dans le même sens que le levier 24, entraînant la rétractation forcée des tringles 9 et 10, et par voie de conséquence, la rétractation des tiges de verrou 14. Dès que ces dernières sont extraites des gâches 8, le pivotement du battant est libre.

Avant de refermer le battant pour le transport, l'opérateur place le levier 24 avec le sélecteur et sa goupille 27 dans l'orifice de fermeture automatique 23. Et ainsi de suite.

Pour rappel, la description illustrative qui précède est tout autant applicable à une porte à simple battant et une configuration miroir du battant droit 4 décrit ci-avant s'applique au battant gauche 3. De même, les positions des boutonnières 26 et de la poignée 12 peuvent être adaptées pour un mouvement d'ouverture inverse à celui décrit ci-avant.

Nonobstant le fait que la présente invention a été exposée au moyen d'une description détaillée explicitant une variante d'exécution et différents aspects de l'invention, l'homme de l'art verra que la portée complète de l'invention n'est nullement limitée à l'exemple présenté ici. L'invention a une portée qui est proportionnelle aux revendications du présent brevet, incluant tous éléments ou aspects qui seraient considérés comme équivalents à ceux exposés dans les revendications principales ou dépendantes.

### Liste des symboles de référence

- 1: Porte
- 2: Cadre de porte
- 3: Battant de porte gauche
- 4: Battant de porte droit
- 5: Tringlerie verticale
- 6: Carénage
- 7: Dispositif de commande
- 8: Gâche
- 9: Tringle inférieure
- 10: Tringle supérieure
- 11: Verrou
- 12: Poignée de levier
- 13: Palier coulisseau
- 14: Tige de verrou
- 15: Alésage dans la tige de verrou
- 16: Rondelle
- 17: Ressort
- 18: Élément de liaison tringle - verrou
- 19: Goupille
- 20: Secteur arqué
- 21: Palier de rotation
- 22: Orifice de verrouillage
- 23: Orifice de fermeture automatique
- 24: Levier
- 25: Axe de rotation/pivot
- 26: Boutonnière
- 27: Sélecteur avec goupille de blocage
- 28: Ergot de liaison tringle - levier
- 29: Plateau de connexion du levier

## Revendications

1. Dispositif d'ouverture/fermeture et de verrouillage d'un battant de porte (3, 4) par entraînement d'une tringlerie verticale comprenant une tringle supérieure (10) et une tringle inférieure (9), ledit dispositif comprenant un plateau de commande tournant (29) et un levier de manutention (24), ledit plateau de commande (29) comprenant une première boutonnière (26) pour la liaison de la tringle supérieure (10) et une seconde boutonnière (26) pour la liaison de la tringle inférieure (9), un moyen de liaison mobile (28) passant à travers chaque boutonnière (26) permettant la liaison de chaque tringle (9, 10) à sa boutonnière respective (26), lesdites boutonnières (26) étant de forme oblongue et préférentiellement arquée, et situées en symétrie par rapport au centre du plateau de commande (29) et de manière substantiellement tangentielle à la zone périphérique du plateau de commande (29),
**caractérisé en ce que** le levier de manutention (24) est de forme substantiellement arquée et formé de deux parties substantiellement tangentielles l'une à l'autre, dont une première partie proximale solidaire du plateau de commande (29) et une seconde partie distale comprenant une poignée (12), et **en ce que** le dispositif présente trois positions :
- une position de fermeture semi-automatique dans laquelle, si la fermeture se situe du côté gauche du battant, la partie proximale du levier (24) s'étend selon un angle de 0° dans un plan trigonométrique, la première boutonnière (26) se situe dans un arc compris entre 90° et 180°, et la seconde boutonnière (26) se situe dans un arc compris entre 270° et 0°, respectivement si la fermeture se situe du côté droit du battant de porte (3,4), le segment proximal du levier (24) s'étend selon un angle de 180° dans un plan trigonométrique, la première boutonnière (26) se situe dans un arc compris entre 0° et 90°, et la seconde boutonnière (26) se situe dans un arc compris entre 180° et 270° ;
- une position d'ouverture, dans laquelle le plateau de commande (29) est pivoté dans une première direction de sorte que la partie distale du levier (24) soit située en dehors de la portée de rotation du battant de porte (3, 4) ;
- une position de verrouillage sécurisé dans laquelle le plateau de commande (29) est pivoté dans une seconde direction, opposée à la première direction, à partir de la position de fermeture semi-automatique, et dans laquelle la position des boutonnières (26) et des moyens de liaison mobile (28) est fixe grâce à la position des boutonnières (26) qui est substantiellement perpendiculaire à l'axe des tringles (9, 10).

2. Dispositif d'ouverture/fermeture et de verrouillage selon la revendication 1, **caractérisé en ce que** l'angle entre les parties proximale et distale du levier de manutention (24) est égal ou supérieur à 90°.

3. Dispositif d'ouverture/fermeture et de verrouillage selon l'une quelconque des revendications précédentes, **caractérisé en ce que** l'orientation de la partie distale (12) du levier de manutention (24) indique le sens de traction correspondant à la première direction d'ouverture.

4. Dispositif d'ouverture/fermeture et de verrouillage selon l'une quelconque des revendications précédentes, **caractérisé en ce que** le levier (24) est muni d'un sélecteur avec une goupille de blocage (27) pointant du côté du battant (3, 4) et pouvant se loger dans un orifice de verrouillage de sécurité (22) ou un orifice de fermeture automatique (23) prévu dans un secteur arqué (20) fixe le long duquel pivote le levier (24).

5. Dispositif d'ouverture/fermeture et de verrouillage selon l'une quelconque des revendications précédentes, **caractérisé en ce que** les extrémités proximales des tringles inférieure et supérieure (9 et 10) sont déportées de leur axe et présentent une forme de chicane ou zigzag.

6. Dispositif d'ouverture/fermeture et de verrouillage selon l'une quelconque des revendications précédentes, **caractérisé en ce que** la partie distale de chaque tringle (9, 10) est constituée d'une tige plate s'enfichant dans un créneau réservé dans la tige de verrou (14) avec un élément de fixation (18) traversant la tige plate et la tige de verrou (14) au niveau du créneau, permettant la liaison pivotante de chaque tringle (9, 10) à la tige de verrou respective (14).

7. Dispositif d'ouverture/fermeture et de verrouillage selon l'une quelconque des revendications précédentes, **caractérisé en ce que** la tige de verrou (14) s'insère dans deux paliers coulisseaux (13) entre lesquels ladite tige de verrou (14) est ceinte du ressort de rappel (17) et d'une rondelle (16) s'appuyant sous l'effet du ressort (17) contre une goupille (19) logée dans un alésage (15) traversant la tige de verrou (14) dans sa partie distale.

8. Porte comprenant un cadre de porte (2) ainsi qu'au moins un battant de porte (3, 4) **caractérisée en ce que** le battant (3, 4) est muni d'un dispositif d'ouverture/ fermeture et de verrouillage selon l'une quelconque des revendications 1 à 7.

9. Porte selon la revendication 8, **caractérisée en ce qu'**une gâche (8) avec section d'approche déflectrice est apposée par fixation quelconque sur les trous du cadre de porte (2) correspondants aux verrous (11).

10. Module de transport de bestiaux et autres animaux, qu'il soit disposé sur un véhicule automoteur, sur un véhicule tracté de type remorque, ou encore porté sur plateau ou autre structure de transport, génériquement nommée "bétaillère" **caractérisé en ce qu'**il comprend une porte selon l'une des revendications 8 ou 9.
